# EUROPÄISCHE PATENTSCHRIFT

(11) **EP 0 580 989 B1**
(45) Veröffentlichungstag und Bekanntmachung des Hinweises auf die Patenterteilung: **27.09.1995**
(21) Anmeldenummer: 93108823.1
(22) Anmeldetag: 02.06.1993
(51) Int. Cl.: B65D 30/10, B65D 33/02, B65D 75/58, B31B 37/00

(54) **Verpackungsbeutel für flüssige, pastöse und körnige Stoffe, sowie Verfahren zu seiner Herstellung**
Pouch for liquid, pasty or granular material and method of its manufacture
Poche pour des matériaux liquides, pâteux ou granulaires et procédé de sa fabrication

(30) Priorität: 04.06.1992 DE 9207558 U
(43) Veröffentlichungstag der Anmeldung: 02.02.1994
(73) Patentinhaber: Imer, Rodney Haydn, D-40212 Düsseldorf (DE)
(72) Erfinder: Imer, Rodney Haydn, D-40212 Düsseldorf (DE)
(74) Vertreter: Feder, Wolf-Dietrich, Dr. Dipl.-Phys.

(56) Entgegenhaltungen:
- DE-A- 1 786 047
- FR-A- 1 242 107
- FR-A- 2 059 363
- GB-A- 859 160
- US-A- 2 298 419
- US-A- 3 739 977
- US-E- 27 838

## Beschreibung

Die Erfindung betrifft einen Verpackungsbeutel für flüssige, pastöse und körnige Stoffe, bestehend aus vier im Bereich ihrer Seitenkanten, sowie ihrer unteren Kanten und mindestens teilweise ihrer oberen Kanten über Schweiß- oder Klebenähte dichtend miteinander verbundenen Folienabschnitten aus flexiblen Material zur Bildung einer Vorderwand, einer Rückwand und zwei Seitenwänden, wobei letztere eine geringere Breite aufweisen als die Vorder- und Rückwand, und die entlang der Außenkanten der Folienabschnitte verlaufenden Schweiß- oder Klebenähte so ausgebildet sind, daß jeweils die Außenkanten der miteinander verbundenen Folienabschnitte in die gleiche Richtung weisen, wobei die Folienabschnitte der Seitenwände eine größere Dicke und/oder Steifigkeit besitzen, als die Folienabschnitte der Vorder- und der Rückwand.

Ein derartiger Verpackungsbeutel ist beispielsweise in GB-A-859 160 beschrieben. Dieser bekannte Verpackungsbeutel ist im wesentlichen als Quader ausgebildet und als Auflagefläche zum Auflegen auf eine ebene Unterlage wird die breite Rückseite des Beutels verwendet.

In der DE-A-1 786 047 ist ein aus einer Verbundfolie bestehender Folienbeutel beschrieben, bei dem die Querschweißung so ausgeführt ist, daß die eingefalteten Seitenwände entlang ihrer Unterkante jeweils auf der einen Hälfte ihrer Breite ausschließlich mit der Vorderwand und auf der anderen Hälfte ihrer Breite ausschließlich mit der Rückwand verbunden sind. Der Beutel besitzt weiterhin an seinen unteren Ecken Schrägschweißungen, die sich im Bereich des inneren Seitenwandknicks mit der Querschweißung überlappen. Auf diese Weise wird erreicht, daß kein Füllgut in die unteren Ecken des Beutels gelangt. Der Beutel ist aus einer Schlauchfolie hergestellt mit höchstens einer entlang einer der Seitenkanten verlaufenden Schweißnaht. Im gefüllten Zustand des Beutels stehen die durch die Schrägschweißungen abgeteilten Ecken nach unten und es wird angegeben, daß sie auch abgeschnitten werden können.

In US-A-3 739 977 ist ein aus einer Schlauchfolie herzustellender Verpackungsbeutel beschrieben, dessen Boden durch die um die Unterkante herumgefaltete Vorderwand und Rückwand gebildet wird.

Die bekannten Verpackungsbeutel sind meist in mindestens einer der oben beschriebenen Hinsichten unbefriedigend. Insbesondere ist es bisher nicht in befriedigender Weise gelungen, einen Verpackungsbeutel mit den eingangs erwähnten Merkmalen so herzustellen, daß er mindestens nach der Befüllung sicher und frei steht und ein ästhetisch befriedigendes Aussehen besitzt.

Der Erfindung liegt die Aufgabe zugrunde, einen Verpackungsbeutel mit den eingangs erwähnten Merkmalen so auszugestalten, daß er nach dem Befüllen auf einer ebenen Unterlage frei und in stabilem Gleichgewicht steht. Weiterhin sollte der Verpackungsbeutel möglichst einfach aufgebaut sein, ein befriedigendes ästhetisches Aussehen aufweisen und es sollte die Möglichkeit bestehen, ihn mit einer Vorrichtung zum Wiederverschließen zu versehen, die nur aus dem Material des Verpackungsbeutels selbst aufgebaut ist.

Letzteres ist von besonderer Bedeutung, da die bekannten Verschließvorrichtungen, wie Schraubverschlüsse oder Klappverschlüsse, kostenaufwendig sind und beim Recycling Schwierigkeiten bereiten, da diese Verschlüsse meist aus anderen Materialien als der Verpackungsbeutel selbst hergestellt werden.

Nicht wiederverschließbare Verpackungsbeutel dagegen sind in ihrer kommerziellen Anwendung, in ihrer Sicherheit und in ihrer Haltbarkeit stark eingeschränkt.

Die Lösung der obengenannten Aufgabe geschieht erfindungsgemäß mit den Merkmalen aus dem kennzeichnenden Teil des Patentanspruchs 1.

Vorteilhafte Weiterbildungen der Erfindung sind in den Unteransprüchen beschrieben.

Verfahren zur vorteilhaften Erzeugung von erfindungsgemäßen Verpackungsbeuteln sind in den unabhängigen Ansprüchen 18 und 19 beschrieben
Der Grundgedanke der Erfindung besteht darin, die Eigenschaft des Verpackungsbeutels auszunutzen, daß seine Seitenwände etwas andere mechanische Eigenschaften aufweisen als die Vorderwand und die Rückwand, und zwar in dem Sinne, daß die Seitenwände weniger nachgiebig sind als die Vorder- und die Rückwand.

Wie weiter unten anhand von Ausführungsbeispielen näher erläutert wird, hat die erfindungsgemäße Ausbildung zur Folge, daß beim Befüllen des Verpackungsbeutels sich der auf die Innenwände ausgeübte Druck bei den Seitenwänden anders auswirkt als bei der Vorderwand und der Rückwand.

Es ergibt sich, daß sich beim Befüllen die Vorderwand und die Rückwand stärker deformieren als die Seitenwände. Hierdurch werden die unteren Enden der Seitenwände unter dem Einfluß des Materialgewichtes nach innen gefaltet und bilden bei der weiteren Deformation der Vorderwand und der Rückwand einen flachen und stabilen Boden an der Unterseite des Verpackungsbeutels, der dazu führt, daß der Verpackungsbeutel nach der Füllung fest und stabil auf einer ebenen Unterlage steht.

Wie in den Unteransprüchen und anhand der Ausführungsbeispiele erläutert, kann die unterschiedliche Steifigkeit der Seitenwände gegenüber der Vorderwand und der Rückwand entweder dadurch erreicht werden, daß für die Seitenwände ein anderes Material verwendet wird, als für die Vorderwand und die Rückwand, oder es kann für die Seitenwände das gleiche Material verwendet werden, nur es werden für die Seitenwände und die Vorderwand bzw. die Rückwand Folienabschnitte unterschiedlicher Dicke verwendet.

Die aktuell benutzte Foliendicke wird von der Größe der Verpackung und von der Dichte des Inhalts, sowie beispielsweise von der gewünschten Formgebung des Inhalts abhängig sein.

Die Materialien, die für die Vorderwand, die Rückwand und für die Seitenwände des Verpackungsbeutels verwendet werden, können Monofolien sein, die aus Kunststoff, Papier, behandeltem Papier oder Karton bestehen. Es können ebenso aber Verbundfolien verwendet werden, die aus unterschiedlichen Kunststoffolien, ggf. zusammen mit Metallen, Papier oder Karton bestehen. Weiterhin können auch nicht verbundene parallele Schichten aus unterschiedlichen Materialien verwendet werden.

Als besonders vorteilhaft hat sich erwiesen, wenn mindestens die Folienabschnitte der Seitenwände aus einer Verbundfolie bestehen, die an der Außenseite des Beutels eine Kunststoffschicht aufweist mit einer höheren Hitzeversiegelungstemperatur als eine an der Innenseite des Beutels angeordnete Kunststoffschicht. Wie weiter unten näher erläutert, wird hierdurch das Herstellungsverfahren des erfindungsgemäßen Verpackungsbeutels beträchtlich vereinfacht. So kann beispielsweise die Kunststoffschicht an der Außenseite der Seitenwand aus Polyester und die Kunststoffschicht an der Innenseite der Seitenwand aus Polyäthylen bestehen.

Insgesamt kann der Verpackungsbeutel von vorne gesehen eine rechteckige Ausbildung haben, während er von der Seite gesehen durch Zusammenführen der oberen Kanten der Vorderwand und der Rückwand eine mehr dreieckige Gestalt aufweisen kann.

Wie weiter unten an Hand eines Ausführungsbeispiels näher erläutert, sind bei dem erfindungsgemäßen Verpackungsbeutel die Folienabschnitte über Schweiß- oder Klebenähte derart miteinander verbunden, daß jeweils die Außenkanten der miteinander verbundenen Folienabschnitte in die gleiche Richtung weisen. Diese Schweiß- oder Klebenähte verleihen dem Beutel eine besondere Steifigkeit, wobei die Schweiß- oder Klebenähte in Abhängigkeit von der Größe des Verpackungsbeutels eine Breite von 3 bis 15 mm aufweisen können.

Es ist aber auch möglich, den Verpackungsbeutel aus einer Schlauchfolie mit entsprechenden Schweißnähten an den Seiten Kanten herzustellen, wobei eine gewisse größere Steifigkeit der Seitenwände allein schon durch deren geringere Breite erzielt wird.

Viele Ausgestaltungen des erfindungsgemäßen Verpackungsbeutels sind möglich, wenn das Grundprinzip gewahrt bleibt, daß die Seitenwände steifer ausgebildet sein sollen, als die Vorderwand und die Rückwand.

Es hat sich weiterhin gezeigt, daß bei dem erfindungsgemäßen Verpackungsbeutel in besonders einfacher Weise an der Oberseite des Beutels eine durch einen Abriß- oder Abschneideverschluß verschlossene Entnahmeöffnung angeordnet werden kann. Diese Entnahmeöffnung kann beispielsweise im Bereich eine der oberen Ecken des Beutels angeordnet sein, so daß nach dem Abreißen oder Abschneiden des Verschlusses durch Herausfalten des oberen Endes der einen Seitenwand eine Ausgußtülle erzeugt werden kann. Um ein leichtes Wiederverschließen des Verpackungsbeutels zu erreichen, ist es weiterhin vorteilhaft, wenn der Innenraum des Beutels im Bereich unmittelbar vor der Entnahmeöffnung als zum oberen Rand hin laufender Austrittskanal ausgebildet ist, und mindestens ein Teilabschnitt dieses Austrittskanals in einer von der Außenkontur des Beutels abgegrenzten streifenartigen Öffnungslasche angeordnet ist, an deren äußerem Ende der Abriß- bzw. Abschneideverschluß angeordnet ist.

Das Wiederverschließen kann dann dadurch erreicht werden, daß im Beutel ein von der Vorderwand zur Rückwand durchtretender, gegenüber dem Innenraum des Beutels abgedichteter Festhalteschlitz angeordnet ist, dessen Länge an die Breite der Öffnungslasche und dessen Breite an die Dicke der Öffnungslasche angepaßt ist und dessen Lage am Beutel derart ist, daß die umgefaltete Öffnungslasche durch den Festhalteschlitz mit mindestens einem Teil ihrer Länge hindurchziehbar ist.

Auf diese Weise wird eine Verschließvorrichtung erzeugt, die nur aus dem Material des Verpackungsbeutels selbst gebildet ist, und die andererseits ein sicheres Wiederverschließen garantiert.

Unter Ausnutzung sämtlicher Möglichkeiten der unterschiedlichen Ausführungsformen hat der erfindungsgemäße Verpackungsbeutel insgesamt folgende Vorteile:
1. er ist einfach herstellbar unter nur geringfügiger Änderung herkömmlicher Verfahren und bekannter Herstellungsmaschinen;
2. er ist aus Materialien herstellbar, wie sie normalerweise bei derartigen Verpackungsbeuteln Verwendung finden;
3. er ist in einer nahezu rechteckigen Grundform herstellbar, was eine Verpackung auf kleinstem Raum ermöglicht;
4. er steht nach dem Füllen frei und stabil auf einer ebenen Unterlage;
5. er ist leicht zu öffnen und kann, abhängig vom Inhaltsstoff, mit einem kontrollierbaren Auslauf versehen werden;
6. er ist sowohl für Flüssigkeiten als auch für pastöse Stoffe, Puder, Granulate und dgl.geeignet;
7. er kann mittels einer einfachen Vorrichtung, die nur aus dem Material des Beutels selbst gebildet ist, wieder verschlossen werden.

Im folgenden werden anhand der beigefügten Zeichnungen Ausführungsbeispiele für den Verpackungsbeutel nach der Erfindung, sowie ein Verfahren und eine Vorrichtung zu seiner Herstellung näher erläutert.

In den Zeichnungen zeigen
Fig. 1 eine erste Ausführungsform eines Verpackungsbeutels in einer Ansicht von vorne;
Fig. 2 und 3 den Verpackungsbeutel nach Fig. 1 in einer perspektivischen Darstellung schräg von vorne in zwei unterschiedlichen Zuständen der Öffnung;
Fig. 4 eine zweite Ausführungsform eines Verpackungsbeutels in einer Ansicht von vorn;
Fig. 5 und 6 eine Darstellung des Verpackungsbeutels nach Fig. 4 analog den Figuren 2 und 3;
Fig. 7 eine dritte Ausführungsform eines Verpackungsbeutels in einer Darstellung analog Fig. 1;
Fig. 8 und 9 den Verpackungsbeutel nach Fig. 7 in einer Darstellung analog Fig. 2 und 3;
Fig. 10 eine vierte Ausführungsform eines Verpackungsbeutels in einer Darstellung analog Fig. 1;
Fig. 11 und 12 den Verpackungsbeutel nach Fig. 10 in einer Darstellung analog Fig. 2 und 3;
Fig. 13 bis 15 in perspektivischer Darstellung schräg von vorn den Verpackungsbeutel nach Fig. 1 bis 3 in verschiedenen Phasen seiner Befüllung;
Fig. 16 bis 18 in einer Querschnittdarstellung, die den Verpackungsbeutel nach Fig. 1 bis 3 bildenden Folienabschnitte in verschiedenen Phasen der Herstellung des Beutels;
Fig. 19 in einer schematisierten perspektivischen Darstellung eine Vorrichtung zur Herstellung von Verpackungsbeuteln nach Fig. 1 bis 3;
Fig. 20 bis 22 Querschnitte durch die der Vorrichtung nach Fig. 19 zugeführten Folien, nach den Linien XX, XXI und XXII.

Bei den in den Fig. 1 bis 12 dargestellten unterschiedlichen Ausführungsformen eines Verpackungsbeutels sind, da sich die Verpackungsbeutel nur in kleinen Einzelheiten unterscheiden, gleiche Teile mit gleichen Bezugsziffern versehen.

Der Verpackungsbeutel nach Fig. 1 bis 3 besitzt eine Vorderwand 1, eine Rückwand 2, sowie Seitenwände 3 und 4, die aus rechteckigen Folienabschnitten aufgebaut sind. Die die Seitenwände 3 und 4 bildenden Folienabschnitte besitzen dabei eine größere Steifigkeit, als die die Vorderwand 1 und die Rückwand 2 bildenden Folienabschnitte. Sämtliche Folienabschnitte können als Verbundfolie ausgebildet sein mit einer Außenseite aus Polyester und einer Innenseite aus Polyäthylen. Letzteres erleichtert das weiter unten anhand der Fig. 16 bis 22 beschriebene Herstellungsverfahren. Die größere Steifigkeit der Seitenwände 3 und 4 kann dadurch erreicht werden, daß die entsprechenden Folienabschnitte eine größere Dicke aufweisen als die Folienabschnitte der Vorderwand 1 und der Rückwand 2.

Bei einem typischen Beispiel, bei dem keine Verbundfolie angewendet wird und der Verpackungsbeutel zur Aufnahme eines nicht agressiven Haushaltsproduktes, wie beispielsweise eines Spülmittels, gedacht ist und ein Fassungsvermögen von 1 Liter haben soll, können die Vorderwand und die Rückwand aus einer Polyäthylenfolie der Dicke 75 µ bestehen, während die Seitenwände aus einer Polyäthylenfolie der Dicke 150 µ gebildet werden.

Bei einem anderen Beispiel, in dem eine Verbundfolie verwendet wird und der Verpackungsbeutel zur Aufnahme einer Handcreme mit einem Fassungsvermögen von 500 ml ausgebildet sein soll, können die Vorderwand und die Rückwand aus einer PolyäthylenAluminium-Polyesterverbundfolie der Dicke 75 µ gebildet sein, während die Seitenwände aus einer Polyäthylen-Aluminium-Polyesterverbundfolie der Dicke 125 µ hergestellt sind.

Die Fig. 1 bis 3 zeigen den Verpackungsbeutel im bereits gefüllten Zustand. Die unteren Enden 3.2 und 4.2 der Seitenwände 3 und 4 haben sich nach innen umgelegt und bilden eine flache Auflage, die ein sicheres und stabiles Stehen des Beutels auf ebener Unterlage ermöglicht. Die oberen Enden 3.1 und 4.1 der beiden Seitenwände sind dagegen nach innen eingefaltet, so daß der Beutel von der Seite gesehen, eine angenähert dreieckige Gestalt aufweist. Entlang der Oberkante 6 des Beutels sind Vorder- und Rückwand mit den Seitenwänden verschweißt. Durch Abschneiden der linken oberen Ecke 5 des Verpackungsbeutels kann dieser wie aus Fig. 2 zu ersehen, geöffnet werden. Es können dann die freiwerdenden Ecken 7.1 und 7.2 zwischen der Seitenwand 3 und der Vorderwand 1 einerseits und der Rückwand 2 andererseits in Pfeilrichtung A herausgeklappt und die obere Mitte 3.1 der Seitenwand in Pfeilrichtung B nach außen herausgezogen werden, so daß,wie in Fig.3 dargestellt, eine Ausgußtülle für den Inhalt des Verpackungsbeutels entsteht. Der in Fig. 1 bis 3 dargestellte Verpackungsbeutel stellt hinsichtlich Konstruktion und Herstellung die einfachste Ausführungsform dar.

In den Fig. 4 bis 6 ist ein Verpackungsbeutel dargestellt, der im Prinzip genauso aufgebaut ist wie der Verpackungsbeutel nach Fig. 1 bis 3, und sich von diesem lediglich durch die Ausbildung des Ausgußteiles unterscheidet.

Zum Öffnen dieses Beutels wird nicht die linke Ecke schräg abgeschnitten, sondern der Beutel besitzt an seiner Oberseite eine Abriß- bzw. Abschneidelasche 8, deren Außenkante 6.1 dichtend verschweißt ist und mit der die ebenfalls verschweißte Oberkante 6 des Beutels verbunden ist. Beim Abschneiden der nach oben aus der Kontur des Beutels herausragenden Abrißlasche 8 kann, wie aus Fig. 5 und 6 zu ersehen, durch Herausklappen der beiden oberen Ecken 7.1 und 7.2 der Seitenwand 3 in Pfeilrichtung A und Herausziehen des mittleren Endes 3.1 der Seitenwand 3 nach außen, eine Ausgußtülle maximaler Größe erzeugt werden.

Die Ausführungsform nach den Fig. 7 bis 9 zeigt einen Verpackungsbeutel, der besonders für dünnere Flüssigkeiten geeignet ist. Zu diesem Zweck ist er mit einer Auslauftülle versehen, die einen kleineren Auslaufquerschnitt besitzt, obwohl die Seitenwände 3 und 4 die gleiche Breite aufweisen wie bei der Ausführungsform nach Fig. 4 - 6.

Wie aus Fig. 7 ersichtlich, weist der Beutel in der linken oberen Ecke eine die Kontur überragende Abriß- bzw. Abschneidelasche 9 auf, nach deren Abschneiden wiederum die oberen Ecken 7.1 und 7.2 der Seitenwand 3 nach außen geklappt und die Mitte 3.1 der Seitenwand 3, wie aus Fig. 9 ersichtlich, nach außen gezogen werden kann. Der kleinere Ausflußquerschnitt wird dadurch erreicht, daß die Breite der Vorder- und Rückwand des Verpackungsbeutels im oberen Bereich 3.3 der linken Seitenwand 3 etwas reduziert ist. Ein Vergleich der Fig. 7 und 4 zeigt, daß hierdurch ein kleinerer Auslaufquerschnitt erreicht wird.

Die in den Fig. 1 bis 9 dargestellten Ausführungsformen eines Verpackungsbeutels sind nicht wiederverschließbar.

In den Fig. 10 bis 12 ist eine Ausführungsform eines Verpackungsbeutels dargestellt, die wiederverschließbar ist. Der ansonsten analog den vorgeschriebenen Ausführungsformen aufgebaute Verpackungsbeutel besitzt eine streifenartige Öffnungslasche 10, die mit einem Abrißteil 10.3 die Oberkante des Beutels überragt. An der Innenseite der Öffnungslasche ist diese durch einen von oben über eine vorgegebene Länge nach unten durch die Vorderwand 1 und die Rückwand 2 geführten Längsschlitz teilweise vom übrigen Beutel abgegrenzt. Zu beiden Seiten des Längsschlitzes 10.2 ist durch entsprechende Verschweißungen des Materials die Dichtigkeit des Beutels an dieser Stelle sichergestellt. Parallel zum Längsschlitz 10.2 und etwas tiefer als er ist ein Festhalteschlitz 11 angeordnet, der ebenfalls sowohl die Vorderwand 1 als auch die Rückwand 2 durchdringt und durch um ihn herum angeordnete Verschweißungen 11.1 ist auch hier die Dichtigkeit gegenüber dem Innenraum des Beutels sichergestellt. Die Länge des Festhalteschlitzes 11 ist an die Breite der Öffnungslasche 10 und seine Weite ist an die Dicke der Öffnungslasche 10 angepaßt.

Wird nun in der bereits vorbeschriebenen Weise der Beutel durch Abschneiden des Verschlußteils 10.3 geöffnet, so kann wie aus Figur 11 ersichtlich und bereits beschrieben, eine Ausflußtülle 10.1 gebildet werden, durch welche der Inhalt des Beutels entleert werden kann. Bei nur teilweiser Entleerung kann die Ausflußtülle 10.1 wieder zurückgedrückt und die Öffnungslasche 10, in der aus Fig. 12 ersichtlichen Weise umgefaltet und durch den Festhalteschlitz 11 hindurchgesteckt werden. Auf diese Weise ist der Beutel wieder verschlossen und kann durch Herausziehen der Öffnungslasche 10 aus dem Festhalteschlitz 11 erneut geöffnet werden.

Auch bei dieser Ausführungsform kann die Gesamtbreite des Beutels im oberen Bereich 3.4 leicht reduziert sein.

Im Folgenden wird anhand der Fig. 13 bis 15 dargestellt, wie die Verformung des Verpackungsbeutels nach Fig. 1 bis 3 beim Befüllen in der Weise geschieht, daß die in den Fig. 1 bis 3 dargestellte Endform erreicht wird.

Wie aus Fig. 13 zu ersehen, ist der ungefüllte Verpackungsbeutel rechteckig aufgebaut mit einem die Vorderwand 1 bildenden Folienabschnitt, einem die Rückwand 2 bildenden Folienabschnitt und zwei, die Seitenwände 3 und 4 bildenden Folienabschnitten, die alle rechteckig ausgebildet sind. An ihren Außenkanten 13 und 14 sind die Folienabschnitte miteinander verschweißt, so daß der Innenraum des Beutels nur über eine Öffnung 12 zugänglich ist, in welche das Abfüllrohr 15 einer Abfüllvorrichtung eingeführt wird. Unmittelbar vor dem Abfülllen besitzt der Beutel von unten gesehen eine doppel-T- bis doppel-Y-förmige Gestalt. Beim Abfüllen treten die Seitenkanten der Seitenwände 3 und 4 in Pfeilrichtung D auseinander.
Nach dem Abfüllen wird die Öffnung 12 durch Versiegeln verschlossen.

Wie Fig. 13 weiterhin zu entnehmen, sind die Folienabschnitte derart miteinander verschweißt, daß an den Schweißnähten jeweils die Außenkanten der miteinander verbundenen Folienabschnitte in die gleiche Richtung weisen. Die Seitenwände 3 und 4 sind entlang ihrer Unterkante und Oberkante jeweils auf der einen Hälfte ihrer Breite über Schweißnähte U3-1, S3-1, O3-1 bzw. U4-1, S4-1, O4-1 mit der Vorderwand 1 und auf der anderen Hälfte ihrer Breite über Schweißnähte U3-2, S3-2, O3-2 bzw. S4-2, O4-2 (U4-2 in Fig. 13 nicht sichtbar) mit der Rückwand 2 verbunden. Im Bereich der Längsmitte des Verpackungsbeutels sind Vorder- und Rückwand an der Unterkante über eine Schweißnaht U1-2 und an der Oberkante über eine Schweißnaht O1-2 direkt miteinander verbunden.

Wie ebenfalls in Fig. 13 angedeutet, kann die Standfestigkeit des Beutels noch weiter erhöht werden, wenn im Bereich der Unterseite des Beutels jeweils zusätzliche Schweißnähte E3-1, E3-2, E4-1 (Schweißnaht E4-2 nicht sichtbar) angeordnet sind, die von der Mitte der Unterkante der Seitenwände 3 und 4 aus unter einem vorgegebenen spitzen Winkel ansteigend zu den Seitenkanten verlaufen und längs ihres Verlaufs jeweils mit der Vorderwand 1 bzw. der Rückwand 2 verbunden sind. Auf diese Weise kann in die unteren Ecken kein Füllmaterial eindringen, und der Verpackungsbeutel bildet beim Füllen eine bessere Standfläche aus, wie sie beispielsweise in Fig. 15 dargestellt ist.

Wie Fig. 14 zu entnehmen, besteht wegen der größeren Steifigkeit der Seitenwände 3 und 4 die Tendenz, daß sich die Seitenwände im oberen Bereich in Pfeilrichtung E und F seitlich auseinanderfalten, während sie im unteren Bereich infolge der stärkeren Deformierung der Vorderwand 1 und der Rückwand 2 die Tendenz haben, sich in Pfeilrichtung G und H nach innen einzufalten, bis unter dem Gewicht des eingefüllten Materials der in Fig. 15 dargestellte Endzustand erreicht ist, in welchem die unteren Abschnitte 3.2 und 4.2 der Seitenwände 3 und 4 in Pfeilrichtung G - und H - vollständig unter den Boden des Beutels herumgeklappt sind und eine ebene Aufstandsfläche bilden, mit welcher der Beutel wie durch den Pfeil j symbolisiert auf eine ebene Unterlage aufsetzbar ist, auf welcher er im stabilen Gleichgewicht steht. An den Stellen 16.1 und 16.2 der Beuteloberkante wird noch eine Verschweißung angebracht, um die erhaltene Form zu bewahren.

Im Folgenden wird anhand der Fig. 16 bis 18 erläutert, wie das Herstellungsverfahren des oben beschriebenen Verpackungsbeutels durch die Verwendung von Verbundfolien beträchtlich vereinfacht werden kann. Fig. 16 zeigt in schematischer Darstellung einen Folienabschnitt zur Bildung einer Vorderwand 1, einen Folienabschnitt zur Bildung einer Rückwand 2, sowie einen nach innen gefalteten Folienabschnitt zur Bildung der einen Seitenwand 3. Alle Folienabschnitte bestehen aus Verbundfolien, wobei die Dicke des Folienabschnittes 3 in der bereits beschriebenen Weise größer ist als die Dicke der Folienabschnitte 1 und 2. Die Verbundfolienabschnitte 1 und 2 besitzen an ihren Innenseiten 1.5 und 2.5, die der Innenseite 3.5 des Folienabschnittes 3 gegenüberliegen, eine Folie, die aus einem Kunststoff mit relativ niedriger Heißsiegelungstemperatur, beispielsweise aus Polyäthylen besteht. Die Außenseite 3.6 des Folienabschnittes 3 besteht dagegen aus einer Folie mit einer höheren Heißsiegelungstemperatur, beispielsweise aus Polyester. Die Verschweißung der Ränder der Folienabschnitte 1, 3 und 2 kann, wie in Fig. 17 gezeigt, nun geschehen, ohne daß zwischen die Flächen 3.6 des Folienabschnittes 3 eine Trennlage eingeführt wird. Vielmehr können die Backen 17 einer Versiegelungsvorrichtung direkt auf die Ränder der übereinandergelagerten Folien aufgepreßt werden. Wie Fig. 18 zeigt, sind bei entsprechender Einstellung der Temperatur nach dem Ende des Versiegelungsvorganges der Folienabschnitt 1 und 3 an der Stelle 1.5 - 3.5 und der Folienabschnitt 2 und 3 an der Versiegelungsstelle 2.5 - 3.5 miteinander verschweißt, während die äußeren Enden des Folienabschnittes 3 an den Stellen 3.6 nicht miteinander verbunden sind.

Die Fig. 19 bis 22 zeigen in stark schematisierter Darstellung eine Vorrichtung, mit der das Verfahren nach den Fig. 16 bis 18 ausgeübt werden kann. Die Folienabschnitte 1, 2, sowie 3 und 4 werden von Vorratsrollen 20, 21, 22 und 23 abgezogen und über Zuführungswalzen 24, 25 und 26 aufeinander zugeführt, wobei die die Seitenwände bildenden Folienabschnitte 3 und 4 im nach innen gefalteten Zustand zugeführt werden. Dies ist beispielsweise aus Fig. 20 gut ersichtlich. Die Folien 1 - 3,4 - 2 sind so übereinander geführt, daß jeweils Verpackungsbeutel in zwei Reihen nebeneinander hergestellt werden können. Sie laufen durch eine erste Versiegelungsvorrichtung 17 zur Hitzeversiegelung der Seitenränder. Der Zustand nach dem Verlassen der Vorrichtung 17 ist in Fig. 21 dargestellt. Die Folien laufen dann durch eine zweite Versiegelungs- und Längsschneidevorrichtung 18 zur Hitzeversiegelung an der Beutelunterseite und zur Auftrennung in Längsrichtung zwischen den zu erzeugenden Beuteln. Schließlich laufen die Folien durch eine dritte Versiegelungs- und Querschneidevorrichtung 19 zur Hitzeversiegelung an der Beuteloberkante und zum Abtrennen der fertigen Verpackungsbeutel durch Querschneiden. Dieser Zustand ist in Fig. 22 angedeutet. Selbstverständlich können die Einzelschritte dieses Verfahrens auch in anderer Reihenfolge durchgeführt werden.

Im Anschuß an die in Fig. 19 dargestellte Vorrichtung, können die am rechten Ende der Vorrichtung abgegebenen Verpackungsbeutel gestappelt und einer Abfüllvorrichtung zugeführt werden.

Alle bekannten Versiegelungsverfahren wie Hitzeversiegelung, Anwendung von Ultraschall und Klebetechniken sind verwendbar. Gemäß den dargestellten Ausführungsbeispielen, wird die Hitzeversiegelung in bevorzugter Weise angewendet.

Selbstverständlich ist es auch möglich ein Herstellungsverfahren anzuwenden, ohne daß in der oben beschriebenen Weise Verbundfolien eingesetzt werden. Wenn beispielsweise Monofolien aus Polyäthylen verwendet werden, ist es notwendig, einen Streifen Papier oder ein anderes passendes Material zwischen die einander gegenüberliegenden Kanten der die Seitenwände 3 und 4 bildenden Folienabschnitte einzuführen, so daß eine Verklebung an diesen Stellen verhindert wird.

Als Abfüllverfahren können bekannte Verfahren verwendet werden. Nach dem Abfüllen können die oben beschriebenen und dargestellten Verpackungsbeutel eine letzte Formanpassung per Hand bei der Sortierung in die Transportverpackung erhalten. Es ist aber auch möglich,wenn beispielsweise Produkte mit geringer Dichte oder geringem Gewicht abgefüllt werden, die Endform des Verpackungsbeutels durch einen Druckluftstoß vor der Abfüllung vorzuformen.

## Patentansprüche

1. Verpackungsbeutel für flüssige, pastöse und körnige Stoffe, bestehend aus vier im Bereich ihrer Seitenkanten sowie ihrer unteren Kanten und mindestens teilweise ihrer oberen Kanten über Schweiß- oder Klebenähte (S3-1, S3-2, S4-1, U3-1, U3-2, U1-2, U4-1, O3-1, O3-2, O4-1, O4-2, O1-2) dichtend miteinander verbundenen Folienabschnitten aus flexiblem Material zur Bildung einer Vorderwand (1), einer Rückwand (2), und zwei Seitenwänden (3, 4), wobei letztere eine geringere Breite aufweisen als die Vorder- und Rückwand, und die entlang der Außenkanten der Folienabschnitte verlaufenden Schweiß- oder Klebenähte so ausgebildet sind, daß jeweils die Außenkanten der miteinander verbundenen Folienabschnitte in die gleiche Richtung weisen, wobei die Folienabschnitte der Seitenwände (3, 4) eine größere Dicke und/oder Steifigkeit besitzen als die Folienabschnitte der Vorder- und der Rückwand (1,2), dadurch gekennzeichnet, daß jeder eine Seitenwand (3,4) bildende Folienabschnitt mindestens an dem der Unterseite des Beutels zugekehrten Ende entlang seiner Unterkante auf der einen Hälfte seiner Breite ausschließlich mit dem die Vorderwand (1) bildenden Folienabschnitt und auf der anderen Hälfte seiner Breite ausschließlich mit dem die Rückwand (2) bildenden Folienabschnitt über eine Schweiß- oder Klebenaht (O3-1, O3-2, U3-1, U3-2, O4-1, O4-2, U4-1) verbunden ist und im Bereich zwischen den Mitten der beiden die Seitenwände (3,4) bildenden Folienabschnitte die die Vorderwand (1) und die Rückwand (2) bildenden Folienabschnitte direkt über eine Schweiß- oder Klebenaht (O1-2, U1-2) miteinander verbunden sind, derart, daß im befüllten Zustand des Beutels untere Abschnitte (3.2, 4.2) der die Seitenwände bildenden Folienabschnitte (3,4) nach innen gefaltet und vollständig unter den Boden des Beutels herumgeklappt sind zur Bildung einer ebenen Aufstandsfläche.

2. Verpackungsbeutel nach Anspruch 1 dadurch gekennzeichnet, daß die Folienabschnitte der Seitenwände (3,4) aus einem anderen Material bestehen als die Folienabschnitte der Vorder- und Rückwand (1,2).

3. Verpackungsbeutel nach Anspruch 1 dadurch gekennzeichnet, daß die Folienabschnitte der Seitenwände (3,4) aus dem gleichen Material bestehen wie die Folienabschnitte der Vorder- und Rückwand (1,2), aber eine größere Dicke besitzen als diese.

4. Verpackungsbeutel nach Anspruch 3 dadurch gekennzeichnet, daß die Dicke der Folienabschnitteder Seitenwände (3,4) um mehr als 15% größer ist als die Dicke der Folienabschnitte der Vorder- und Rückwand (1,2).

5. Verpackungsbeutel nach einem der Ansprüche 1 bis 4 dadurch gekennzeichnet, daß mindestens die Folienabschnitte der Seitenwände (3,4) aus einer Verbundfolie bestehen, die an der Außenseite des Beutels eine Kunststoffschicht (3.6) aufweist mit einer höheren Hitzeversiegelungstemperatur als eine an der Innenseite des Beutels angeordnete Kunststoffschicht (3.5).

6. Verpackungsbeutel nach Anspruch 5 dadurch gekennzeichnet, daß die Kunststoffschicht (3.6) an der Außenseite des Beutels aus Polyester und die Kunststoffschicht (3.5) an der Innenseite des Beutels aus Polyäthylen besteht.

7. Verpackungsbeutel nach einem der Ansprüche 1 bis 6, dadurch gekennzeichnet, daß die beiden die Vorderwand (1) und die Rückwand (2) bildenden Folienabschnitte mit den beiden die Seitenwände (3,4) bildenden Folienabschnitten jeweils durch eine Schweiß- oder Klebenaht (S3-1, S3-2, O3-1, O3-2, U3-1, U3-2, S4-1, S4-2, O4-1, O4-2, U4-1) verbunden sind, die eine Breite von 3 bis 15 mm aufweist.

8. Verpackungsbeutel nach einem der Ansprüche 1 bis 7, dadurch gekennzeichnet, daß im Bereich der Unterseite des Beutels jeweils zusätzliche Schweiß- oder Klebenähte (E3-1, E3-2, E4-1) angeordnet sind, die von der Mitte der Unterkante der die Seitenwände (3, 4) bildenden Folienabschnitte aus unter einem vorgegebenen spitzen Winkel ansteigend zu den Seitenkanten verlaufen und längs dieses Verlaufs jeweils diese Folienabschnitte mit den die Vorderwand (1) bzw. die Rückwand (2) bildenden Folienabschnitten verbinden.

9. Verpackungsbeutel nach Anspruch 8, dadurch gekennzeichnet, daß der spitze Winkel im wesentlichen 45° beträgt.

10. Verpackungsbeutel nach einem der Ansprüche 1 bis 9, dadurch gekennzeichnet, daß an der Oberseite des Beutels nach der Füllung mindestens die äußeren Ecken (16.1, 16.2) der die Vorderwand und die Rückwand bildenden Folienabschnitte (1,2) miteinander verbunden sind.

11. Verpackungsbeutel nach einem der Ansprüche 1 bis 9, dadurch gekennzeichnet, daß an der Oberseite des Beutels die oberen Enden (3.1, 4.1) der Folienabschnitte der Seitenwände (3,4) nach innen gefaltet sind und die oberen Kanten (6) der Folienabschnitte der Vorder- und Rückwand (1,2) über die ganze Länge der Beuteloberkante dichtend miteinander verbunden sind.

12. Verpackungsbeutel nach einem der Ansprüche 1 bis 11, dadurch gekennzeichnet, daß an der Oberseite des Beutels eine durch einen Abriß- oder Abschneideverschluß (5, 8, 9, 10.3) verschlossene Entnahmeöffnung angeordnet ist.

13. Verpackungsbeutel nach Anspruch 12, dadurch gekennzeichnet, daß die Entnahmeöffnung (8.1, 9.1, 10.1) im Bereich einer der oberen Ecken des Beutels angeordnet ist.

14. Verpackungsbeutel nach Anspruch 13, dadurch gekennzeichnet, daß der Innenraum des Beutels im Bereich unmittelbar vor der Entnahmeöffnung als zum oberen rand hin laufender Austrittskanal ausgebildet ist und mindestens ein Teilabschnitt dieses Austrittskanals in einer von der Außenkontur des Beutels abgegrenzten, streifenartigen Öffnungslasche (10) angeordnet ist, an deren äußerem Ende der Abriß- bzw. Abschneideverschluß (10.3) angeordnet ist.

15. Verpackungsbeutel nach Anspruch 14, dadurch gekennzeichnet, daß im Beutel ein von der Vorderwand (1) zur Rückwand (2) durchtretender, gegenüber dem Innenraum des Beutels abgedichteter Festhalteschlitz (11) angeordnet ist, dessen Länge an die Breite der Öffnungslasche (10) und dessen Breite an die Dicke der Öffnungslasche (10) angepaßt ist und dessen Lage am Beutel derart ist, daß die umgefaltete Öffnungslasche (10) durch den Festhalteschlitz (11) mit mindestens einem Teil ihrer Länge durchziehbar ist.

16. Verpackungsbeutel nach Anspruch 15, dadurch gekennzeichnet, daß der Festhalteschlitz (11) parallel zur Richtung der Öffnungslasche (10) verläuft.

17. Verpackungsbeutel nach einem der Ansprüche 13 bis 16, dadurch gekennzeichnet, daß die Breite des Beutels an der Oberseite im Bereich der Entnahmeöffnung gegenüber der Breite an der Unterseite reduziert (3.3, 3.4) ist.

18. Verfahren zur Herstellung von Verpackungsbeuteln nach einem der Ansprüche 1 bis 17, bei dem zwischen eine erste Folienbahn zur Bildung von Vorderwänden (1) und eine zweite Folienbahn zur Bildung von Rückwänden (2) jeweils in den beiden Randbereichen der Bahnen (1, 2) V-förmig gefaltete Folienbahnen zur Bildung von Seitenwänden (3, 4) mit geringerer Breite als die Vorder- und Rückwand derart eingeführt werden, daß sich die V-Form nach außen öffnet und die Seitenkanten aller Bahnen übereinanderlegen und der Bahnstapel Vorrichtungen zugeführt wird, mittels derer die an die Seitenkanten anschließenden Randbereiche der übereinanderliegenden Bahnen (1, 2, 3, 4) durch in Längsrichtung verlaufende Schweiß- oder Klebenähte vorgegebener Breite derart miteinander verbunden werden, daß jeweils nur die Unterseite (1.5) der obersten Bahn und die Oberseite (2.5) der untersten Bahn mit den ihnen gegenüberliegenden Seiten (3.5) der V-förmig gefalteten Bahn (3) verbunden sind und daß anschließend durch Aufbringen von in Querrichtung verlaufenden, die gleiche Verbindungsart erzeugenden Schweiß- oder Klebenähten und anschließendes Querschneiden abschnittsweise mindestens an einem der in Querrichtung verlaufenden Ränder verschlossene Beutel erzeugt werden, dadurch gekennzeichnet, daß die Bahnen (1, 2, 3, 4) aus Kunststoffverbundmaterial bestehen, wobei die oberste und unterste Bahn (1, bzw. 2) an ihren Innenseiten und die V-förmig gefaltete Bahn (3) an der Ober- und Unterseite aus einem Material mit relativ niedriger Heißsiegelungstemperatur bestehen, während die oberste und unterste Bahn (1, bzw. 2) an ihren Außenseiten und die V-förmig gefaltete Bahn (3) an ihren Innenseiten aus einem Material mit höherer Heißsiegelungstemperatur bestehen.

19. Verfahren zur Herstellung von Verpackungsbeuteln nach einem der Ansprüche 1 bis 17, bei dem eine Folienbahn aus geschlossenem Schlauchmaterial erzeugt wird und derart seitlich eingefaltet wird, daß ein in vertikaler Richtung nebeneinanderliegender Bahnstapel entsteht mit einer ersten Bahn zur Bildung von Vorderwänden (1) einer zweiten Bahn zur Bildung von Rückwänden (2) und mit V-förmig gefalteten, zwischen der ersten und zweiten Bahn jeweils in den Randbereichen angeordneten Bahnen zur Bildung von Seitenwänden (3, 4) mit geringerer Breite als die Vorder- und Rückwand, wobei sich die V-Form nach außen öffnet und die einstückig ineinander übergehenden Seitenkanten aller Bahnen übereinanderliegen und der Bahnstapel Vorrichtungen zugeführt wird, mittels derer die an die Seitenkanten anschließenden Randbereiche der übereinanderliegenden Bahnen zur Versteifung durch in Längsrichtung verlaufende Schweißnähte vorgegebener Breite derart miteinander verschweißt werden, daß jeweils nur die Unterseite der obersten Bahn und die Oberseite der untersten Bahn mit den ihnen gegenüberliegenden Seiten der V-förmig gefalteten Bahn verschweißt sind und daß anschließend durch Aufbringen von in Querrichtung verlaufenden Schweiß- oder Klebenähten und anschließendes Querschneiden abschnittsweise mindestens an einem der in Querrichtung verlaufenden Rändern verschlossene Beutel erzeugt werden, dadurch gekennzeichnet, daß auch die in Querrichtung verlaufenden Schweiß- oder Klebenähte derart erzeugt werden, daß jeweils nur die Unterseite der obersten Bahn und die Oberseite der untersten Bahn mit den ihnen gegenüberliegenden Seiten der V-förmig gefalteten Bahn verbunden sind.

## Claims

1. Packaging bag for liquid, paste-like and granular substances, comprising four foil portions made of flexible material which are sealingly joined to one another in the region of their side edges as well as their bottom edges and at least partially their top edges by welded or pasted seams (S3-1, S3-2, S4-1, U3-1, U3-2, U1-2, U4-1, O3-1, O3-2, O4-1, O4-2, O1-2) to form a front wall (1), a back wall (2) and two side walls (3, 4), the latter having a smaller width than the front and back wall, and the welded or pasted seams which extend along the outer edges of the foil portions being so designed that in each case the outer edges of the connected foil portions point in the same direction, the foil portions of the side walls (3, 4) having a greater thickness and/or stiffness than the foil portions of the front and back wall (1, 2), characterized in that each foil portion forming a side wall (3, 4) at least at the end facing the underside of the bag is joined along its bottom edge over one half of its width exclusively to the foil portion forming the front wall (1) and over the other half of its width exclusively to the foil portion forming the back wall (2) by a welded or pasted seam (O3-1, O3-2, U3-1, U3-2, O4-1, O4-2, U4-1) and in the region between the centres of the two foil portions forming the side walls (3, 4) the foil portions forming the front wall (1) and the back wall (2) are directly joined to one another by a welded or pasted seam (O1-2, U1-2) in such a way that, in the filled state of the bag, bottom portions (3.2, 4.2) of the foil portions forming the side walls are folded inwards and folded around fully under the base of the bag so as to form a flat standing surface.

2. Packaging bag according to claim 1, characterized in that the foil portions of the side walls (3, 4) are made of a different material than the foil portions of the front and back wall (1, 2).

3. Packaging bag according to claim 1, characterized in that the foil portions of the side walls (3, 4) are made of the same material as the foil portions of the front and back wall (1, 2) but have a greater thickness than said foil portions.

4. Packaging bag according to claim 3, characterized in that the thickness of the foil portions of the side walls (3, 4) is more than 15% greater than the thickness of the foil portions of the front and back wall (1, 2).

5. Packaging bag according to one of claims 1 to 4, characterized in that at least the foil portions of the side walls (3, 4) are made of a laminated foil, which at the outside of the bag comprises a plastics layer (3.6) having a higher heat-sealing temperature than a plastics layer (3.5) disposed at the inside of the bag.

6. Packaging bag according to claim 5, characterized in that the plastics layer (3.6) at the outside of the bag is made of polyester and the plastics layer (3.5) at the inside of the bag is made of polyethylene.

7. Packaging bag according to one of claims 1 to 6, characterized in that the two foil portions forming the front wall (1) and the back wall (2) are joined to the two foil portions forming the side walls (3, 4) in each case by a welded or pasted seam (S3-1, S3-2, O3-1, O3-2, U3-1, U3-2, S4-1, S4-2, O4-1, O4-2, U4-1) having a width of 3 to 15 mm.

8. Packaging bag according to one of claims 1 to 7, characterized in that disposed in the region of the underside of the bag are additional welded or pasted seams (E3-1, E3-2, E4-1), which extend from the middle of the bottom edge of the foil portions forming the side walls (3, 4) at a predetermined acute angle up to the side edges and along said course in each case connect said foil portions to the foil portions forming the front wall (1) and the back wall (2).

9. Packaging bag according to claim 8, characterized in that the acute angle is substantially 45°.

10. Packaging bag according to one of claims 1 to 9, characterized in that at the top end of the bag, after filling, at least the outer corners (16.1, 16.2) of the foil portions (1, 2) forming the front wall and the back wall are joined to one another.

11. Packaging bag according to one of claims 1 to 9, characterized in that at the top end of the bag the top ends (3.1, 4.1) of the foil portions of the side walls (3, 4) are folded inwards and the top edges (6) of the foil portions of the front and back wall (1, 2) are sealingly joined to one another over the entire length of the top edge of the bag.

12. Packaging bag according to one of claims 1 to 11, characterized in that a removal opening formed by a tear-off or cut-off closure (5, 8, 9, 10.3) is disposed at the top end of the bag.

13. Packaging bag according to claim 12, characterized in that the removal opening (8.1, 9.1, 10.1) is disposed in the region of one of the top corners of the bag.

14. Packaging bag according to claim 13, characterized in that the interior of the bag in the region directly in front of the removal opening is designed as an outlet channel running towards the top edge and at least a subsection of said outlet channel is disposed in a strip-like opening flap (10), which is demarcated by the external contour of the bag and at the outer end of which the tear-off or cut-off closure (10.3) is disposed.

15. Packaging bag according to claim 14, characterized in that disposed in the bag is a retaining slot (11) penetrating from the front wall (1) to the back wall (2) and sealed off from the interior of the bag, of which slot the length is adapted to the width of the opening flap (10) and the width is adapted to the thickness of the opening flap (10) and the position on the bag is such that, when the opening flap (10) is folded over, at least part of the length of said flap may be pulled through the retaining slot (11).

16. Packaging bag according to claim 15, characterized in that the retaining slot (11) extends parallel to the direction of the opening flap (10).

17. Packaging bag according to one of claims 13 to 16, characterized in that the width of the bag at the top end is reduced (3.3, 3.4) in the region of the removal opening compared to the width at the bottom end.

18. Method of manufacturing packaging bags according to one of claims 1 to 17, wherein between a first foil web for forming front walls (1) and a second foil web for forming back walls (2) foil webs, which are folded into a V shape and have a smaller width than the front and back wall, are for forming side walls (3, 4) introduced in each case in the two edge regions of the webs (1, 2) in such a way that the V shape opens outwards and the side edges of all of the webs lie one above the other, and the stack of webs is fed to devices by means of which the edge regions, adjoining the side edges, of the superimposed webs (1, 2, 3, 4) are joined to one another by longitudinally extending welded or pasted seams of a predetermined width in such a manner that in each case only the underside (1.5) of the uppermost web and the top side (2.5) of the lowermost web are joined to the opposing sides (3.5) of the web (3) folded into a V-shape and that subsequently, by effecting welded or pasted seams, which extend in a transverse direction and produce the same type of join, and by subsequent transverse cutting in portions at least at one of the edges extending in a transverse direction, closed bags are produced, characterized in that the webs (1, 2, 3, 4) are made of laminated plastics material, the uppermost and the lowermost web (1 and 2) at their insides and the V-shaped web (3) at its top side and underside being made of a material with a relatively low heat-sealing temperature, while the uppermost and the lowermost webs (1 and 2) at their outsides and the V-shaped web (3) at its insides are made of a material with a higher heat-sealing temperature.

19. Method of manufacturing packaging bags according to one of claims 1 to 17, wherein a foil web of closed tubular material is produced and is folded inwards at the sides in such a way as to produce a stack of webs lying next to one another in a vertical direction, comprising a first web for forming front walls (1), a second web for forming back walls (2) and webs, folded into a V shape and disposed in each case in the edge region between the first and second web, for forming side walls (3, 4) of a smaller width than the front and back wall, the V shape opening outwards and the integrally merging side edges of all of the webs lying one above the other, and the web stack is fed to devices by means of which the edge regions, adjoining the side edges, of the superimposed webs are for strengthening purposes welded to one another by longitudinally extending welded seams of a predetermined width in such a manner that in each case only the underside of the uppermost web and the top side of the lowermost web are welded to the opposing sides of the V-shaped web and that subsequently, by effecting welded or pasted seams extending in a transverse direction and by subsequent transverse cutting in portions at least at one of the edges extending in a transverse direction, closed bags are produced, characterized in that the welded or pasted seams extending in a transverse direction are also produced in such a way that in each case only the underside of the uppermost web and the top side of the lowermost web are joined to the opposing sides of the web folded into a V shape.

## Revendications

1. Sac pour l'emballage de matières liquides pâteuses et granuleuses, constitué de quatre découpes de film d'un matériau flexible constituant une paroi avant (1), une paroi arrière (2) et deux parois latérales (3, 4), assemblées hermétiquement par des joints soudés ou collés (S3-1, S3-2, S4-1, U3-1, U3-2, U1-2, U4-1, O3-1, O3-2, O4-1, O4-2, O1-2) au niveau de leurs arêtes latérales ainsi que leurs arêtes inférieures et au moins partiellement leurs arêtes supérieures, la largeur desdites parois latérales (3, 4) étant inférieure à celle de la paroi avant et de la paroi arrière, et les joints soudés ou collés s'étendant le long des arêtes extérieures des découpes de film, étant conformés de telle sorte que respectivement les arêtes extérieures des découpes de film mutuellement reliées soient orientées dans la même direction, tandis que l'épaisseur des découpes de film des parois latérales (3, 4) et/ou leur rigidité, sont supérieures à celles des découpes de film de la paroi avant et de la paroi arrière (1, 2), caractérisé en ce que, à chaque découpe de film formant une paroi latérale (3, 4) est reliée, au moins à l'extrémité orientée vers le côté inférieur du sac, le long de son arête inférieure sur l'une des moitiés de sa largeur exclusivement à la section de film formant la paroi avant (1), et sur l'autre moitié de sa largeur exclusivement à la section de film formant la paroi arrière (2), ces liaisons étant réalisées par un joint soudé ou collé (O3-1, O3-2, U3-1, U3-2, O4-1, O4-2, U4-1), et en ce que, dans la zone comprise entre les centres des deux sections de film formant les parois latérales (3, 4), sont reliées l'une à l'autre directement par un joint soudé ou collé (O1-2, U1-2), les sections de film formant la paroi avant (1) et la paroi arrière (2), de telle sorte qu'à l'état plein du sac, des sections inférieures (3.2, 4.2) des découpes de film (3, 4) formant les parois latérales, se trouvent repliées vers l'intérieur et complètement rabattues sous le fond dudit sac, afin de former une surface de pose plane.

2. Sac d'emballage selon la revendication 1, caractérisé en ce que les découpes de film des parois latérales (3, 4) sont constituées en un matériau différent de celui constituant les découpes de film de la paroi avant et de la paroi arrière (1, 2).

3. Sac d'emballage selon la revendication 1, caractérisé en ce que les découpes de film des parois latérales (3, 4) sont constituées du même matériau que les découpes de film de la paroi avant et de la paroi arrière (1, 2), mais présentent une épaisseur supérieure à celle de ces dernières.

4. Sac d'emballage selon la revendication 3, caractérisé en ce que l'épaisseur des découpes de film des parois latérales (3, 4) est supérieure de plus de 15 % à celle des découpes de film de la paroi avant et de la paroi arrière (1, 2).

5. Sac d'emballage selon la revendication 1 à 4, caractérisé en ce qu'au moins les découpes de film des parois latérales (3, 4) sont constituées d'un film composite qui présente, sur la face extérieure du sac, une couche de matière synthétique (3, 6) dont la température de scellement à chaud à supérieur à celle de la couche de matière synthétique (3, 5) disposée sur la face interne du sac.

6. Sac d'emballage selon la revendication 5, caractérisé en ce que la couche de matière synthétique (3, 6), présente sur la face externe du sac, est constituée en polyester, tandis que la couche (3, 5) présente sur la face interne du sac, est constituée en polyéthylène.

7. Sac d'emballage selon l'une des revendications 1 à 6, caractérisé en ce que les deux découpes de film formant la paroi avant (1) et la paroi arrière (2), sont reliées aux deux découpes de film formant les parois latérales (3, 4) au moyen d'un joint soudé ou collé (S3-1, S3-2, O3-1, O3-2, U3-1, U3-2, S4-1, S4-2, O4-1, O4-2, U4-1), lequel présente une largeur de 3 à 15 mm.

8. Sac d'emballage selon l'une des revendications 1 à 7, caractérisé en ce qu'au niveau du côté inférieur du sac, sont disposés respectivement des joints soudés ou collés complémentaires (E3-1, E3-2, E4-1), lesquels s'étendent entre le centre de l'arête inférieure des découpes de film formant les parois latérales (3, 4), sous un angle aigu prédéterminé, en direction des arêtes latérales et qui relient, le long de ce parcours respectivement lesdites découpes de film des parois latérales aux découpes de film formant la paroi avant (1) et la paroi arrière (2).

9. Sac d'emballage selon la revendication 8, caractérisé en ce que l'angle aigu est sensiblement de 45°.

10. Sac d'emballage selon l'une des revendications 1 à 9, caractérisé en ce que, sur le côté supérieur du sac, après le remplissage, sont reliés l'un à l'autre, au moins les angles extérieurs (16.1, 16.2) des découpes de film (1, 2) formant la paroi avant et la paroi arrière.

11. Sac d'emballage selon l'une des revendications 1 à 9, caractérisé en ce que, sur le côté supérieur du sac, les extrémités supérieures (3.1, 4.1) des découpes de film des parois latérales (3, 4) sont repliées vers l'intérieur, et que les arêtes supérieures (6) des découpes de film de la paroi avant et de la paroi arrière (1, 2) sont assemblées hermétiquement sur toute la longueur de l'arête supérieure du sac.

12. Sac d'emballage selon l'une des revendications 1 à 11, caractérisé en ce que, sur le côté supérieur du sac, est disposée une ouverture de prélèvement obturée par une fermeture déchirable ou sectionnable (5, 8, 9, 10.3).

13. Sac d'emballage selon la revendication 12, caractérisé en ce que l'ouverture de prélèvement (8.1, 9.1, 10.1) est disposée au voisinage de l'un des angles supérieurs du sac.

14. Sac d'emballage selon la revendication 13, caractérisé en ce que l'espace intérieur du sac, au voisinage immédiat de l'ouverture de prélèvement, est conformé en canal de sortie dirigé vers le bord supérieur, et en ce qu'au moins une section partielle de ce canal est disposée à l'intérieur d'une languette d'ouverture (10) du type bandelette, délimitée par rapport au contour extérieur du sac, languette sur l'extrémité extérieure de laquelle est disposée la fermeture déchirable ou sectionnable (10.3).

15. Sac d'emballage selon la revendication 14, caractérisé en ce qu'à l'intérieur du sac est disposée une fente de fixation (11), étanche par rapport à l'espace intérieur du sac et traversant celui-ci entre la paroi avant (1) et la paroi arrière (2), fente (11) dont la longueur est ajustée à la largeur de la languette d'ouverture (10) et la largeur ajustée à l'épaisseur de ladite languette (10), et dont la position sur le sac est telle que ladite languette d'ouverture (10) repliée, peut être tirée au moins sur une partie de sa longueur, a travers cette fente (11).

16. Sac d'emballage selon la revendication 15, caractérisé en ce que la fente (11) s'étend parallèlement à la direction de la languette d'ouverture (10).

17. Sac d'emballage selon l'une des revendications 13 à 16, caractérisé en ce que la largeur du sac, sur le côté supérieur, au niveau de l'ouverture du prélèvement, est réduite par rapport à la largeur du sac sur son côté inférieur (3.3, 3.4).

18. Procédé pour la fabrication de sacs d'emballage selon l'une des revendications 1 à 17, selon lequel entre une première nappe de film destinée à former des parois avant (1) et une deuxième nappe de film destinée à former des parois arrière (2), sont introduites, respectivement, dans les deux zones marginales des nappes (1 et 2), deux nappes de film repliées en forme de V destinées à former les parois latérales (3, 4), leur largeur étant inférieure à celle desdites parois avant et arrière, de telle sorte que la forme en V s'ouvre vers l'extérieur, et que les parois latérales de tous les films se superposent, et que la pile des nappes soit amenée vers des dispositifs au moyen desquels les zones marginales des nappes superposées (1, 2, 3, 4), faisant suite aux arêtes latérales, sont assemblées mutuellement par des joints soudés ou collés, de largeur prédéterminée et s'étendant en direction longitudinale, de telle sorte que, respectivement, seule la face inférieure (1.5) de la nappe supérieure et la face supérieure (2.5) de la nappe inférieure, sont assemblées aux faces (3.5) qui leur sont opposées de la nappe (3) repliée en forme de V, et en ce que, ensuite par la mise en place de joints soudés ou collés s'étendant transversalement et produisant le même mode d'assemblage, et par découpe transversale consécutive, tronçonnée, sont fabriqués des sacs fermés au moins sur l'un de leurs bords s'étendant transversalement, caractérisé en ce que les nappes (1, 2, 3, 4) sont constituées en un matériau composite, synthétiques, les faces internes des nappes supérieure et la nappe inférieure (1 et 2, respectivement) et les faces supérieure et inférieure de la nappe (3) repliée en forme de V étant constituées en une matière dont la température de scellement à chaud est relativement basse, tandis que les faces externes desdites nappes supérieure inférieure (1 et 2, respectivement) et les faces internes de la nappe (3) repliée en forme de V sont constituées en une matière dont la température de scellement à chaud est plus élevée.

19. Procédé pour la fabrication de sacs d'emballage selon l'une des revendications 1 à 17, selon lequel une nappe de film est fabriquée en un matériau tubulaire fermé, et repliée latéralement de manière à produire une pile de nappes adjacentes en direction verticale, comportant une première nappe destinée à former des parois avant (1) et une deuxième nappe destinée à former des parois arrière (2) et des nappes repliées en forme de V disposées entre la première et la deuxième nappes respectivement dans leurs zones marginales, et destinées à former les parois latérales (3, 4) dont la largeur est inférieure à celle des parois avant et arrière, la forme en V s'ouvrant vers l'extérieur tandis que les arêtes latérales assemblées de manière à ne constituer qu'une seule pièce, ainsi que la pile des nappes, sont amenées vers des dispositifs au moyen desquels les zones marginales des nappes faisant suite aux arêtes latérales des nappes superposées, sont assemblées par soudage, pour leur rigidification, au moyen de soudures d'une largeur prédéterminée et s'étendant en direction longitudinale, de telle sorte que, respectivement, seules la face inférieure de la nappe supérieure et la face supérieure de la nappe inférieure sont soudées aux faces qui leur sont opposées de la nappe repliée en forme de V, et que, consécutivement à cela, des sacs fermés sont produits par la réalisation de joints soudés ou collés s'étendant en direction transversale et une découpe transversale consécutive effectuée de manière tronçonnée, sur l'un des bords s'étendant en direction transversale, caractérisé en ce que les joints soudés ou collés s'étendant transversalement sont également réalisés de telle manière que, respectivement, seules la face inférieure de la nappe supérieure et la face supérieure, de la nappe inférieure sont reliées aux faces qui leur sont opposées du film replié en forme de V.
